# EUROPÄISCHE PATENTSCHRIFT

(11) **EP 0 363 859 B1**
(45) Veröffentlichungstag und Bekanntmachung des Hinweises auf die Patenterteilung: **15.04.1992**
(21) Anmeldenummer: 89118669.4
(22) Anmeldetag: 07.10.1989
(51) Int. Cl.: B66F 9/075, B60R 21/11, B62D 33/06

(54) **Gabelstapler mit einer Fahrerschutzvorrichtung**
Fork lift truck with a driver protection device
Chariot à fourche avec un dais de protection

(30) Priorität: 11.10.1988 DE 3834486
(43) Veröffentlichungstag der Anmeldung: 18.04.1990
(73) Patentinhaber: STILL GMBH, D-22113 Hamburg (DE)
(72) Erfinder: Kröhling, Erich, Dipl.-Ing. (FH), D-2057 Reinbek (DE)
(74) Vertreter: Schaefer, Gerhard, Dr.

(56) Entgegenhaltungen:
- DE-A- 2 851 563
- GB-A- 821 326
- US-A- 2 052 471
- US-A- 2 532 948
- US-A- 2 962 179
- US-A- 4 026 597
- US-A- 4 079 985
- US-A- 4 205 874
- PATENT ABSTRACTS OF JAPAN, vol. 10 Nr 270 (M-517)[2326] 13 Sept. 1986 & JP-A-61 92 944 (KUBOTA) 10. Mai 1986

## Beschreibung

Die Erfindung betrifft Gabelstapler mit einer den Fahrersitzraum nach oben begrenzenden Fahrerschutzvorrichtung, die im wesentlichen aus einem Grundrahmen und einem aufgesetzten Oberteil besteht, wobei die Auflagestellen des Oberteiles auf dem Grundrahmen einen Abstand zur Fahrfläche aufweisen, der kleiner ist als die lichte Höhe von Normcontainern.

Meist sind solche Fahrerschutzvorrichtungen als offene oder geschlossene Fahrerschutzkabinen ausgebildet. Zwischen der Dachunterkante der Fahrerschutzkabine und der Sitzfläche des Fahrersitzes muß dabei ein bestimmter Mindestabstand eingehalten werden, damit normalgewachsene Fahrer aufrecht sitzen können. Aus Komfortgründen wird jedoch ein Abstand gewählt, der größer ist als der Mindestabstand. Der Abstand bestimmt aber die Höhe der Fahrerschutzkabine und damit auch die Gesamthöhe des Gabelstaplers bei eingefahrenem Hubmast. Bei bestimmten Gabelstaplern kann sich nun das Problem ergeben, daß die Fahrzeughöhe zu groß ist, um mit dem Gabelstapler in Normcontainer zu fahren und dort Be- und Entladearbeiten zu verrichten, obwohl der Gabelstapler aufgrund seiner übrigen Abmessungen und der Tragfähigkeit bestens für solche Arbeiten in beengten räumlichen Umgebungen geeignet ist. In diesen Fällen rüstet man herstellerseitig den Gabelstapler mit einer Fahrerschutzkabine aus, die niedriger gebaut ist und somit zu einer Verringerung der Fahrzeughöhe führt, so daß derartige Arbeiten in Normcontainern nunmehr mit dem Gabelstapler ausgeführt werden können. Als Folge davon verringert sich jedoch der Abstand zwischen der Sitzfläche des Fahrersitzes und der Dachunterkante möglicherweise bis zum Erreichen des vorgeschriebenen Mindestmaßes. Ein größerer Nachteil besteht aber darin, daß mindestens zwei Typen von Fahrerschutzkabinen mit unterschiedlichen Abmessungen hergestellt und bei Serienfertigung gelagert werden müssen, wozu auch die Lagerung von Halbzeugen gehört, damit, je nach Bestellung, Gabelstapler mit unterschiedlichen Fahrerschutzkabinen ohne Zeitverzug lieferbar sind. Dies ist unwirtschaftlich und führt zu einer Verteuerung des Gabelstaplers.

Würde man nun ausschließlich Gabelstapler mit niedrigen Fahrerschutzkabinen herstellen, so brächte das wegen des geringeren Abstandes zwischen der Sitzfläche des Fahrersitzes und der Dachunterkante eine Verschlechterung des Fahrkomforts mit sich und damit auch eine Verringerung der Arbeitsleistung des Fahrers, denn ein Großteil der Gabelstapler wird überwiegend für Be- und Entladearbeiten unter freiem Himmel benutzt.

Aus der US-A-4,205,874 ist ein Gabelstapler mit einem höhenverstellbaren Fahrerschutzdach bekannt, wobei das Fahrerschutzdach in zwei Stellungen arretierbar ist und sich somit zwei verschiedene Höhen der gesamten Fahrerschutzvorrichtung ergeben. Diese Lösung ist durchaus gut geeignet, um die genannten Nachteile der oben beschriebenen Gabelstapler zu vermeiden. Darüberhinaus ist ein Gabelstapler mit solch einer Konstruktion universell einsetzbar. Dennoch haftet der Lösung nach dem US-Patent ein wesentlicher Nachteil an, nämlich der aufwendige und damit teure Aufbau dieser Konstruktion.

Der Erfindung liegt die Aufgabe zugrunde, die genannten Nachteile zu beseitigen und einen Gabelstapler zu schaffen, der mit geringen Mitteln für beide Einsatzzwecke ausrüstbar ist.

Diese Aufgabe wird erfindungsgemäß dadurch gelöst, daß wahlweise Oberteile mit unterschiedlichen festen Höhen vorgesehen sind. Somit kann durch Austausch des Oberteils jeder gewünschte Abstand zwischen der oberen Begrenzung der Fahrerschutzvorrichtung und der Sitzfläche des Fahrers hergestellt werden. Wenn nun ein Gabelstapler gefordert ist, der Verladearbeiten in Normcontainern verrichten soll, so wird anstelle des höheren Oberteils ein flacheres Oberteil auf den Grundrahmen aufgesetzt. Die Höhenabhängigkeit des Gabelstaplers wird damit in das Oberteil verlegt. Es kann ein einheitlicher Grundrahmen für beide Gabelstapler-Ausführungen verwendet werden, wodurch sich der Herstellungsaufwand und die Lagerhaltung beträchtlich verringert. Das Oberteil kann sowohl Rahmenfunktion für die Fahrerschutzvorrichtung übernehmen, sofern es in beiden Ausführungen entsprechend dimensioniert ist, als auch lediglich eine Abdeckung bilden, z.B. als Schutz vor herabfallenden Gegenständen.

Beispielsweise betrage die Fahrzeughöhe in der Gabelstapler-Ausführung mit hohem Oberteil 2200 mm bei einem Abstand zwischen der Sitzfläche des Fahrersitzes und der oberen Begrenzung der Fahrerschutzvorrichtung von 1050 mm. Für den Containerbetrieb, bei dem die Fahrzeughöhe z.B. 2100 mm nicht überschreiten darf, wird das Oberteil abge- nommen und gegen ein flacheres Oberteil ausgetauscht, so daß die Fahrzeughöhe des Gabelstaplers nur noch beispielsweise 2090 mm beträgt bei einem vorgeschriebenen Mindestabstand von 1000 mm zwischen der Sitzfläche und der oberen Begrenzung der Fahrerschutzvorrichtung.

Es ist vorteilhaft, wenn das Oberteil fest oder lösbar mit dem Grundrahmen verbunden ist. Eine feste Verbindung dieser Teile kann beispielsweise durch Schweißen her- stellerseitig erfolgen. Je nach Kundenwunsch können damit Gabelstapler mit Fahrerschutzvorrichtungen in unterschiedlicher Höhe ausgeliefert werden, wobei es dann günstig ist, wenn das Oberteil als Teil des Rahmens ausgebildet ist. Eine lösbare Verbindung hat den Vorteil, daß beim Anwender ein Austausch des Oberteils erfolgen kann, wodurch der Verwendungszweck des Gabelstaplers nicht von vorneherein festgelegt ist.

In einer günstigen Weiterbildung des Erfindungsgegenstands ist das Oberteil als nach oben gewölbtes Dach ausgebildet, so daß diese Ausführung für den Verlade- betrieb außerhalb von Normcontainern Verwendung finden kann und ein Maximum von Sitzkomfort erreicht ist. Wenn das Oberteil hingegen als flaches Dach ausgebildet ist, kann der Gabelstapler in Normcontainer einfahren und dort betrieben werden. Es ist zweckmäßig, daß das nach oben gewölbte Dach als Hohlraum mit einer Deckfläche und vier Seitenflächen ausgebildet ist und die vier Seitenflächen schräg zur Deckfläche liegen. Diese Form läßt sich auf einfache Weise, z.B. als Schweißkonstruktion ausführen.

Für den Fall, daß die Fahrerschutzvorrichtung als Fahrerschutzkabine ausgebildet ist, die front- und heckseitig Wände mit Sichtscheiben aufweist und an deren Seiten Türen angeschlagen sind, tritt der Vorteil eines einheitlichen Grundrahmens besonders zu Tage. Die genannten Teile sind in der Herstellung nämlich relativ teuer und es bedeutet einen großen finanziellen Aufwand diese Elemente in zwei unterschiedlichen Ausführungen herzustellen und zu lagern. Dies wird vermieden, wenn die Teile lediglich passend zum einheitlichen Grundrahmen der Fahrerschutzkabine ausgelegt sind.

Wenn die Sitzauflage des Fahrersitzes höhenverstellbar ist, was auch durch Entfernen eines Teiles der Sitzauflage erreicht werden kann, ergibt sich die Möglichkeit, den durch das Aufsetzen des flacheren Daches verringerten Abstand zwischen der Sitzfläche des Fahrersitzes und der Dachunterkante wieder zu vergrößern. Dies kann auch dadurch erreicht werden, daß der komplette Fahrersitz vor Auslieferung des Gabelstaplers gegen einen flacheren Sitz ausgetauscht wird.

Wenn das Lenkrad höhenverstellbar ist, kann leicht eine Anpassung an die veränderten ergonomischen Verhältnisse erreicht werden.

Anhand des nachstehenden schematischen Figurenbeispiels soll die Erfindung veranschlaulicht werden, wobei in der Figur die Seitenansichten zweier großteils identischer Gabelstapler dargestellt sind.

Auf dem Rahmen 1 eines Gabelstaplers ist in diesem Beispiel eine als Fahrerschutzkabine 2 ausgebildete Fahrerschutzvorrichtung aufgebaut, deren Seiten offen sind. Die Fahrerschutzvorrichtung kann aber auch nach allen Seiten vollständig offen sein, d.h. nur aus einem Rahmen bestehen, oder front- und heckseitig Sichtscheiben und an den Seiten Türen, sowie ein Dach aufweisen. Der obere Abschluß der Fahrerschutzkabine 2 des mit A gekennzeichneten Gabelstaplers wird von einem nach oben gewölbten Dach 3a gebildet. Das Dach 3a ist abnehmbar und kann sowohl ein die Front- und die Heckseite der Fahrerschutzkabine verbindendes Rahmenteil darstellen als auch auf einen bereits geschlossenen käfigartigen Rahmen aufgesetzt sein. In jedem Fall ist das Dach 3a deutlich hohlraumförmig ausgebildet. Die Auflageebene 4 bzw. die Auflagestellen, an denen das Dach 3a auf der Fahrerschutzkabine 2 aufliegt, weist einen Abstand zur Fahrfläche des Gabelstaplers auf, der kleiner ist als die lichte Höhe von Normcontainern. Wenn das Dach 3a aufgesetzt ist, ergibt sich jedoch eine Fahrzeughöhe, die ein Befahren eines Normcontainers unmöglich macht. Wird aber das Dach 3a abgenommen und ein flaches Dach 3b wie an dem mit B markierten Gabelstapler gezeigt aufgesetzt, so kann der Gabelstapler in den Normcontainer einfahren. In diesem Zustand ist der vorgeschriebene Mindestabstand zwischen der Sitzfläche 5 des Fahrersitzes 6 und der Unterkante des Daches 3b gerade noch eingehalten. Ist dies nicht der Fall oder soll der Abstand aus Komfortgründen oder aus Sicherheitsgründen erhöht werden, so daß sich beispielsweise der Fahrer vom Fahrersitz 6 erheben kann, um das Be- und Entladen durch die Sichtscheibe besser beobachten zu können, dann kann der Fahrersitz 6 gegen einen niedrigeren Sitz ausgetauscht oder in der Höhe verstellt werden. Das höhenverstellbare Lenkrad 7 ermöglicht eine Anpassung an die geänderten ergonomischen Verhältnisse. Das gewölbte Dach 3a ist einfach herstellbar durch eine Deckfläche 8 und vier Seitenflächen 9.

## Patentansprüche

1. Gabelstapler mit einer den Fahrersitzraum nach oben begrenzenden Fahrerschutzvorrichtung, die im wesentlichen aus einem Grundrahmen (2) und einem aufgesetztem Oberteil (3a bzw. 3b) besteht, wobei die Auflagestellen des Oberteiles (3a bzw. 3b) auf dem Grundrahmen (2) einen Abstand zur Fahrfläche aufweisen, der kleiner ist als die lichte Höhe von Normcontainern, **dadurch gekennzeichnet**, daß wahlweise Oberteile (3a bzw. 3b) mit unterschiedlichen festen Höhen vorgesehen sind.

2. Gabelstapler nach Anspruch 1, dadurch gekennzeichnet, daß das Oberteil (3a bzw 3b) fest oder lösbar mit dem Grundrahmen (2) verbunden ist.

3. Gabelstapler nach Anspruch 1 oder 2, dadurch gekennzeichnet, daß wahlweise ein als nach oben gewölbtes Dach (3a) ausgebildetes oder ein als flaches Dach (3b) ausgebildetes Oberteil vorgesehen ist.

4. Gabelstapler nach Anspruch 3, mit einem Oberteil in Form eines nach oben gewölbten Daches, dadurch gekennzeichnet, daß das Dach (3ä) als Hohlraum mit einer Deckfläche (8) und vier Seitenflächen (9) gebildet ist und die Seitenflächen (9) schräg zur Deckfläche (8) liegen.

5. Gabelstapler nach einem der vorangegangenen Ansprüche, dadurch gekennzeichnet, daß die Fahrerschutzvorrichtung als Fahrerschutzkabine (2) ausgebildet ist, die front- und heckseitig Wände mit Sichtscheiben aufweist und an deren Seiten Türen angeschlagen sind.

6. Gabelstapler nach einem der vorangegangenen Ansprüche, dadurch gekennzeichnet, daß die Sitzauflage (5) des Fahrersitzes (6) höhenverstellbar ist.

7. Gabelstapler nach Anspruch 6, dadurch gekennzeichnet, daß das Lenkrad (7) höhenverstellbar ist.

## Claims

1. A fork lift truck comprising a driver protection device which upwardly delimits the driver's seat compartment and which fundamentally consists of a basic frame (2) and a superimposed upper member (3a or 3b), where the bearing points of the upper member (3a or 3b) on the basic frame (2) are spaced from the tread by a distance which is smaller than the internal height of standard containers, characterised in that selectively upper members (3a or 3b) of different, fixed heights are provided.

2. A fork lift truck as claimed in Claim 1, characterised in that the upper member (3a or 3b) is permanently or detachably connected to the basic frame (2).

3. A fork lift truck as claimed in Claim 1 or 2, characterised in that selectively an upper member designed as an upwardly arched roof (3a) or as a flat roof (3b) is provided.

4. A fork lift truck as claimed in Claim 3 with an upper member in the form of an upwardly arched roof, characterised in that the roof (3a) has the form of a cavity comprising a top surface (8) and four side surfaces (9), where the side surfaces (9) extend obliquely relative to the top surface (8).

5. A fork lift truck as claimed in one of the preceding claims, characterised in that the driver protection device has the form of a driver protection cabin (2) which at its front and rear sides comprises walls containing viewing windows and which comprises doors attached to its sides.

6. A fork lift truck as claimed in one of the preceding claims, characterised in that the seat bearing (5) of the driver's seat (6) is height-adjustable.

7. A fork lift truck as claimed in Claim 6, characterised in that the steering wheel (7) is height-adjustable.

## Revendications

1. Chariot à fourche muni d'un dispositif de protection du conducteur limitant vers le haut un espace de siège du conducteur et qui se compose pour l'essentiel d'un châssis de base (2) et d'une partie supérieure (3a ou 3b) rapportée, dans lequel les zones d'appui de la partie supérieure (3a ou 3b) sur le châssis de base (2) sont placés, par rapport à la surface de roulage, à une distance qui est inférieure à la hauteur libre (intérieure) des conteneurs normalisés, caractérisé en ce qu'il comporte des parties supérieures (3a ou 3b) à utiliser au choix et présentant des hauteurs fixes différentes.

2. Chariot à fourche selon la revendication 1, caractérisé en ce que la partie supérieure (3a ou 3b) est reliée rigidement ou de façon amovible au châssis de base (2).

3. Chariot élévateur selon la revendication 1 ou 2, caractérisé en ce qu'il comporte, au choix, une partie supérieure réalisée en forme de toit bombé vers le haut (3a) ou en forme de toit plat (3b).

4. Chariot élévateur selon la revendication 3, muni d'une partie supérieure en forme de toit bombé vers le haut, caractérisé en ce que le toit (3a) est réalisé sous la forme d'un espace creux muni d'une surface de couverture (8) et de quatre surfaces latérales (9), et en ce que les surfaces latérales (9) sont inclinées par rapport à la surface de couverture (8).

5. Chariot élévateur selon l'une des revendications précédentes, caractérisé en ce que le dispositif de protection du conducteur est réalisé sous la forme d'une cabine de protection du conducteur (2) qui comporte des parois frontales et arrière munies de vitres de vision et sur les côtés desquelles sont montées des portes.

6. Chariot élévateur selon l'une des revendications précédentes, caractérisé en ce que l'assise (5) du siège de conducteur (6) est réglable en hauteur.

7. Chariot élévateur selon la revendication 6, caractérisé en ce que le volant de conduite (7) est réglable en hauteur.
